# FASCICULE DE BREVET EUROPEEN

(11) **EP 1 136 012 B1**
(45) Date de publication et mention de la délivrance du brevet: **25.02.2004**
(21) Numéro de dépôt: 00105696.9
(22) Date de dépôt: 17.03.2000
(51) Int. Cl.: A44C 5/10

(54) **Bracelet à maillons allégés**
Armband mit leichten Gliedern
Bracelet with links of light weight

(43) Date de publication de la demande: 26.09.2001
(73) Titulaire: PATEK PHILIPPE S.A., 1228 Plan-Les-Ouates (CH)
(72) Inventeur: Vandini, Alexandre, 1291 Commugny (CH)
(74) Mandataire: Micheli & Cie

(56) Documents cités:
- FR-A- 2 278 285
- GB-A- 1 329 388
- GB-A- 2 240 460

## Description

La présente invention a pour objet un bracelet pouvant être un bracelet de montre, en métal précieux, or, argent ou platine généralement.

Pour éviter que le poids et le prix du bracelet soient trop élevés le bracelet selon la présente invention comporte des maillons allégés.

On connaît des maillons allégés pour bracelet articulé en métal précieux du document FR-2 738 122. Ces maillons comportent outre les ouvertures donnant passage aux goupilles reliant les maillons les uns aux autres, des logements d'allégement. Un bracelet réalisé à l'aide de tels maillons présente de nombreux inconvénients qui sont par exemple le fait que vu latéralement le logement d'allégement central est visible, que les logements d'allégements peuvent facilement se remplir d'eau, de poussière ou d'autres saletés. De plus le frottement des goupilles de fixation dans les passages des maillons prévus à cet effet est un frottement métal sur métal qui provoque l'usure des maillons et le noircissement de ceux-ci.

La présente invention a pour objet un bracelet comportant des maillons allégés obviant aux inconvénients précités.

Le but de la présente invention est la réalisation d'un bracelet comportant des maillons métalliques articulés les uns aux autres dont le poids serait réduit, de même que le prix surtout lorsque le bracelet est en métal précieux. Un autre but de la présente invention est de réaliser un bracelet à maillons métalliques articulés évitant tout frottement métal sur métal pour éviter l'usure et le salissement des maillons. Encore un autre but de la présente invention est la réalisation d'un bracelet comportant des maillons métalliques allégés dons les cavités ne peuvent pas se remplir d'eau, de poussière ou autres saletés. Un autre but de l'invention est encore de supprimer la corrosion des maillons métalliques du bracelet généralement due à l'effet de pile entre les maillons et leurs goupilles d'articulation qui sont réalisés en métaux différents. Un autre but encore de la présente invention est de réaliser un pivotement doux des maillons sur les goupilles d'articulation. Enfin un autre but de l'invention est que les bracelets selon l'invention puissent malgré la présence de maillons allégés, répondre aux exigences suisse et européenne concernant le poinçonnement des objets en métaux précieux.

Le bracelet objet de la présente invention permet d'atteindre tous ces buts, de plus il est facile à fabriquer et à assembler. Ce bracelet se distingue par les caractéristiques énoncées à la revendication 1.

Le dessin annexé illustre schématiquement et à titre d'exemple une forme d'exécution du bracelet selon l'invention.

La figure 1 est une vue en perspective éclatée d'une portion du bracelet.

La figure 2 est une vue de dessus, partiellement en coupe d'une portion du bracelet.

La figure 3 est une vue de côté d'une portion du bracelet.

Dans sa forme d'exécution illustrée le bracelet à maillons métalliques articulés et allégés comportent une rangée de maillons centraux comportant une enveloppe tubulaire 1 en métal, de préférence en métal précieux. Ces enveloppes tubulaires peuvent être en or, en platine ou en argent mais également en tout autre métal, généralement en métal précieux ou d'un prix élevé. Grâce au fait que ces maillons centraux 1 sont tubulaires, leurs poids est réduit de même que leur prix. De plus la fabrication de ces enveloppes tubulaires des maillons centraux 1 est aisée, ils sont par exemple obtenus par extrusion puis coupés à la longueur voulue et polis.

Ces maillons centraux 1 comportent encore deux inserts 2a, 2b en matière plastique, par exemple en polyuréthane, qui en position de service sont introduits de part et d'autre d'une enveloppe tubulaire 1 et remplissent entièrement l'espace vide de cette enveloppe 1. Ces inserts 2a, 2b sont chassés à force dans une enveloppe 1 et empêchent toute pénétration d'eau ou de poussière dans les maillons centraux 1. Ces inserts 2a, 2b comportent deux passages destinés aux goupilles d'articulation 3 dont la partie centrale coulisse à frottement gras dans ces passages. Les extrémités de ces goupilles d'articulation 3 comportent des striures longitudinales et sont chassées à force dans des perçages borgnes que comportent des maillons latéraux 4a, 4b. Deux goupilles 3 d'un maillon central sont chacune chassée à force dans deux maillons latéraux 4a et deux maillons latéraux 4b différents formant ainsi la chaîne du bracelet.

Pour permettre la mise de longueur du bracelet, certaines goupilles sont remplacées par des vis dont la partie centrale coulisse à frottement gras dans les passages de deux inserts 2a, 2b et dont l'extrémité se visse dans un taraudage 7 que comporte le maillon latéral 4b' et dont la tête, de plus grand diamètre, vient se loger dans la partie de plus grand diamètre d'un trou traversant 8 que compte le maillon latéral 4a'.

La présence des inserts 2a, 2b chassés dans l'enveloppe 1 des maillons centraux confère à ceux-ci une rigidité accrue et une bonne résistance aux chocs. Ces mêmes inserts 2a, 2b empêchent tout contact et tout frottement entre les goupilles 3 et les vis 6 avec les enveloppes 1 des maillons centraux évitant ainsi toute corrosion, effet de pile ou abrasion.

Dans des variantes du bracelet décrit il est évident que les inserts 2a, 2b pourraient être réaliser en une seule pièce. Les goupilles 3 pourraient être collées, chassées, vissées ou soudées avec des techniques adéquates aux maillons latéraux 4a,4b.

Pour qu'un tel bracelet satisfasse aux normes en vigueurs pour le poinçonnage d'objets en métaux précieux en Suisse et en Europe il suffit que l'épaisseur des enveloppes 1 des maillons centraux soit d'au moins 0,5mm et que la couleur ou l'aspect des tranches visibles des inserts 2a, 2b lorsqu'ils sont en position de service chassés dans une enveloppe 1 se différencie clairement de la couleur ou de l'aspect de cette enveloppe.

La mobilité des maillons les uns par rapport aux autres est très bonne et douce car les goupilles et les vis pivotent dans une matière plastique ce qui évite tout grippage, jeu, corrosion ou abrasion.

Le bracelet est plus léger que si les maillons centraux étaient pleins et bien sûr moins cher, le métal précieux enlevé étant remplacé par de la matière plastique.

La solidité du bracelet et notamment des maillons centraux est excellente du fait de la présence des inserts qui évite tout déformation des enveloppes tubulaires des maillons centraux.

Dans d'autres variantes du bracelet il est évident qu'il pourrait comporter plusieurs rangées parallèles de maillons centraux 1, 2a, 2b et non pas une seule comme illustré.

## Revendications

1. Bracelet allégé à maillons métalliques articulés comprenant des maillons latéraux (4a, 4b) reliés par deux goupilles (3) ou vis (6) et au moins une rangée de maillons centraux articulés sur deux goupilles (3) ou vis (6) reliant des maillons latéraux différents, **caractérisé par le fait que** ces maillons centraux comportent une enveloppe métallique tubulaire (1) dans laquelle est logé au moins un insert (2) en matière plastique muni de deux passages recevant à frottement gras chacun une goupille (3) ou une vis (6).

2. Bracelet selon la revendication 1, **caractérisé par le fait que** les maillons latéraux (4a, 4b) et les enveloppes (1) des maillons centraux sont en métal précieux.

3. Bracelet selon la revendication 1 ou la revendication 2, **caractérisé par le fait que** les goupilles (3) sont chassées, collées, vissées ou soudées dans les maillons latéraux (4a, 4b).

4. Bracelet selon l'une des revendications précédentes, **caractérisé par le fait que** l'épaisseur de l'enveloppe (1) des maillons centraux est de 0,5mm au moins.

5. Bracelet selon la revendication 4, **caractérisé par le fait que** l'aspect ou la couleur des tranches visibles des inserts (2a, 2b) est différent de l'aspect ou la couleur de l'enveloppe (1) des maillons centraux.

6. Bracelet selon l'une des revendications précédentes, **caractérisé par le fait que** les inserts (2a, 2b) sont coincés ou chassés dans les enveloppes (1) des maillons centraux.

7. Bracelet selon l'une des revendications précédentes, **caractérisé par le fait que** deux inserts (2a, 2b) sont placés dans chaque enveloppe (1).

## Patentansprüche

1. Feingliedriges Armband mit metallischen Gelenkgliedern, das mittels zweier Stifte (3) oder Schrauben (6) verbundene, seitliche Glieder (4a, 4b) und zumindest eine Reihe von mittels zweier Stifte (3) oder Schrauben (6) pendelnd gelagerten, zentralen Gliedern, welche verschiedene seitliche Glieder verbinden, aufweist, **dadurch gekennzeichnet, daß** diese zentralen Glieder eine röhrenförmige, metallische Ummantelung (1) aufweisen, in welcher zumindest ein Einsatz (2) aus Plastikmaterial mit zwei Durchgängen, von denen jeder unter Haftreibung einen Stift (3) oder eine Schraube (6) aufnimmt, untergebracht ist.

2. Armband gemäß Anspruch 1, **dadurch gekennzeichnet, daß** die seitlichen Glieder (4a, 4b) und die Ummantelungen (1) der zentralen Glieder aus Edelmetall sind.

3. Armband gemäß Anspruch 1 oder 2, **dadurch gekennzeichnet, daß** die Stifte (3) in die seitlichen Glieder (4a, 4b) getrieben, geklebt, geschraubt oder geschweißt sind.

4. Armband gemäß einem der vorhergehenden Ansprüche, **dadurch gekennzeichnet, daß** die Dicke der Ummantelung (1) der zentralen Glieder zumindest 0.5 mm beträgt.

5. Armband gemäß Anspruch 4, **dadurch gekennzeichnet, daß** sich das Aussehen oder die Farbe der sichtbaren Stücke der Einsäze(2a, 2b) vom Aussehen oder der Farbe der Ummantelung (1) der zentralen Glieder unterscheidet.

6. Armband gemäß einem der vorhergehenden Ansprüche, **dadurch gekennzeichnet, daß** die Einsäze(2a, 2b) in die Ummantelungen (1) der zentralen Glieder eingekeilt oder getrieben sind.

7. Armband gemäß einem der vorhergehenden Ansprüche, **dadurch gekennzeichnet, daß** in jeder Ummantelung (1) zwei Einsäze(2a, 2b) angebracht sind.

## Claims

1. Lightened bracelet with articulated metallic links, comprising lateral links (4a, 4b) connected by two pins (3) or screws (6) and at least one row of central links articulated on two of said pins or screws connecting the different lateral links, **characterised by** the fact that said central links comprise a tubular metallic envelope (1) in which is located at least one insert (2) of plastic material provided with two passages each receiving with low friction one of said pins (3) or screws (6).

2. Bracelet according to claim 1, **characterised by** the fact that the lateral links (4a, 4b) and the envelope (1) of the central links are of precious metal.

3. Bracelet according to claim 1 or 2, **characterised by** the fact that the pins (3) are connected to the lateral links (4a, 4b) by one of force-fitting, cementing, screwing and welding.

4. Bracelet according to claim 1 or 2, **characterised by** the fact that the thickness of the envelope (1) of the central links is of at least 0,5 mm.

5. Bracelet according to one of the preceding claims, **characterised by** the fact that the appearance or the colour of the visible edges of the inserts is different from the appearance of the envelope (1) of the central links.

6. Bracelet according to one of the preceding claims, **characterised by** the fact that the inserts (2a, 2b) are wedged on force-fitted in the envelope (1) of the central links.

7. Bracelet according to claim 1, wherein two inserts are disposed in each envelope.
